# EUROPÄISCHE PATENTSCHRIFT

(11) **EP 2 132 434 B1**
(45) Veröffentlichungstag und Bekanntmachung des Hinweises auf die Patenterteilung: **26.10.2011**
(21) Anmeldenummer: 08701662.2
(22) Anmeldetag: 24.01.2008
(51) Int. Cl.: F02M 59/10, F02M 63/02, F15B 3/00, F02M 59/02, F02M 59/16

(54) **KRAFTSTOFFEINSPRITZSYSTEM SOWIE DRUCKVERSTÄRKUNGSEINRICHTUNG FÜR EIN KRAFTSTOFFEINSPRITZSYSTEM**
FUEL INJECTION SYSTEM AND PRESSURE BOOSTING DEVICE FOR A FUEL INJECTION SYSTEM
SYSTÈME D'INJECTION DE CARBURANT ET DISPOSITIF D'AMPLIFICATION DE PRESSION POUR UN SYSTÈME D'INJECTION DE CARBURANT

(30) Priorität: 05.03.2007 DE 102007010495
(43) Veröffentlichungstag der Anmeldung: 16.12.2009
(62) Teilanmeldung aus: 11179810.4
(73) Patentinhaber: Robert Bosch GmbH, 70442 Stuttgart (DE)
(72) Erfinder: BOLTZ, Joachim, 71701 Schwieberdingen (DE)
(86) Internationale Anmeldenummer: PCT/EP2008/050794
(87) Internationale Veröffentlichungsnummer: WO 2008/107220

(56) Entgegenhaltungen:
- EP-A- 1 754 883
- DE-A1- 1 577 188
- DE-A1- 10 151 885
- DE-A1- 19 939 420
- DE-C- 904 858
- US-A- 3 386 384

## Beschreibung

### Stand der Technik

Die Erfindung betrifft eine Druckverstärkungseinrichtung für ein Kraftstoffeinspritzsystem.

Aus der DE 15 77 188 A1 ist eine Druckverstärkungseinrichtung mit zwei miteinander gekoppelten Kompressionsräumen bekannt. Die bekannte Druckverstärkungseinrichtung neigt im Betrieb jedoch zu Druckschwingungen.

Weiterhin ist aus der DE 102 46 208 A1 ein Kraftstoffeinspritzsystem für eine Brennkraftmaschine mit einem Kraftstoff-Hochdruckspeicher (Common Rail) und mehreren Injektoren mit jeweils einer Druckverstärkungseinrichtung bekannt, wobei in Kraftstoffförderrichtung zwischen dem Kraftstoff-Hochdruckspeicher und den Injektoren eine Ausgleichseinrichtung zur Minimierung von Druckschwingungen angeordnet ist. Bei dem bekannten Kraftstoffeinspritzsystem ist die große Anzahl an benötigten Druckverstärkern zur Realisierung hoher Einspritzdrücke jenseits von 2000 bar nachteilig. Ferner von Nachteil ist der hohe Bauraumbedarf des gesamten Einspritzsystems aufgrund der großen Anzahl an benötigten Druckverstärkern.

Aus der EP 1 123 463 B1 ist ein weiteres Kraftstoffeinspritzsystem bekannt, bei dem eine zentrale Druckverstärkungseinrichtung realisiert ist, wobei die Druckverstärkungseinrichtung in Kraftstoffförderrichtung zwischen dem Kraftstoff-Hochdruckspeicher und den Injektoren angeordnet ist. Über eine der Druckverstärkungseinrichtung nachgeordnete Verteilereinrichtung wird der komprimierte Kraftstoff unmittelbar auf die einzelnen Injektoren verteilt. Bei dem bekannten Kraftstoffeinspritzsystem ist von Vorteil, dass lediglich eine einzige Druckverstärkungseinrichtung benötigt wird. Nachteilig sind jedoch die von der zentralen Druckverstärkungseinrichtung verursachten Druckschwingungen im Hochdruckleitungssystem, die sich negativ auf die Einspritzmengenbemessung auswirken.

### Offenbarung der Erfindung

Der Erfindung liegt daher die Aufgabe zugrunde, eine Druckverstärkungseinrichtung für ein Kraftstoffeinspritzsystem vorzuschlagen, die lediglich geringe Druckschwingungen verursacht. Diese Aufgabe wird bei mit Druckverstärkungseinrichtung mit den Merkmalen des Anspruchs 1 gelöst.

Weiterbildungen der Erfindung sind in den Unteransprüchen angegeben.

Die erfindungsgemäße Druckverstärkungseinrichtung zeichnet sich dadurch aus, dass sie zumindest zwei Kompressionsräume aufweist, die alternierend komprimierend betreibbar sind. Dabei sind die Kompressionsräume derart gekoppelt, dass der Kraftstoffdruck und das Kraftstoffvolumen bei einem Wiederbefüllvorgang des ersten Kompressionsraums zur Komprimierung des Kraftstoffs im zweiten Kompressionsraum ausgenutzt wird, d.h. der erste Kompressionsraum einen Steuerraum zur Komprimierung des Kraftstoffs im zweiten Kompressionsraum bildet. Analog bildet der zweite Kompressionsraum in dessen Wiederbefüllungsphase einen zweiten Steuerraum zur Komprimierung des Kraftstoffs im ersten Kompressionsraum. Im Gegensatz zu aus dem Stand der Technik bekannten Druckverstärkungseinrichtungen gibt es bei der erfindungsgemäßen Druckverstärkungseinrichtung keine passive Rückstellung eines Hochdruckkolbens. Jede Verstellbewegung wird zur Komprimierung des Kraftstoffs in einem Kompressionsraum ausgenutzt. Durch die Realisierung der beschriebenen doppelt wirkenden Druckverstärkungseinrichtung wird u.a. eine verbesserte Regelbarkeit des Hochdruckbereichs des Kraftstoffeinspritzsystems erreicht.

In Ausgestaltung der Erfindung ist mit Vorteil vorgesehen, dass jedem Kompressionsraum ein Differenzdruckraum zugeordnet ist, der zu Zwecken der Komprimierung des Kraftstoffs in dem zugeordneten Kompressionsraum mit Niederdruck beaufschlagbar ist, so dass die der Druckkraft des als Steuerraum wirkenden Kompressionsraums entgegen wirkende Druckkraft reduzierbar ist, was in der Folge zu einer Minimierung des Volumens des Kompressionsraums und damit verbunden zu einer Erhöhung des Kraftstoffdrucks im Kompressionsraum führt.

Bevorzugt ist eine Ausführungsform der Druckverstärkungseinrichtung, bei der die beiden Kompressionsräume der Druckverstärkungseinrichtung über einen gemeinsamen Druckkolben miteinander gekoppelt sind, der alternierend den Kraftstoff in den beiden, vorzugsweise gegenüber liegenden Kompressionsräumen komprimiert, also alternierend in zwei gegenüberliegende Axialrichtungen verstellbar ist. Diese Bauform ist von besonderem Vorteil, da das benötigte Bauraumvolumen der Druckverstärkungseinrichtung minimiert ist und gleichzeitig Druckschwingungen aufgrund der erzielten quasi-kontinuierlichen Komprimierung ebenfalls minimal sind. Bevorzugt befinden sich auch die Differenzdruckräume auf gegenüberliegenden Axialseiten (Stirnseiten) des Druckkolbens.

In Weiterbildung der Erfindung ist mit Vorteil vorgesehen, dass der gemeinsame Druckkolben als Doppelhohlkolben mit zwei, vorzugsweise endseitig angeordneten, jeweils einen Kompressionsraum und/oder jeweils einen Differenzdruckraum begrenzenden Hohlkammern ausgebildet ist. Alternativ hierzu kann auch ein einfacher Doppelstössel eingesetzt werden, wobei die Kompressionsräume und/oder die Differenzdruckräume in diesem Fall bevorzugt in einem Führungsgehäuse des Doppelstössels ausgebildet sind.

Bevorzugt ist zur Schaltung jeder Funktionseinheit bestehend aus Kompressionsraum und Differenzdruckraum ein, insbesondere als 3/2-Wege-Ventil ausgebildetes Steuerventil vorgesehen. Steuerventile werden beispielsweise mit elektromagnetischen oder piezoelektrischen Aktuatoren betätigt. Zur Komprimierung des Kraftstoffs in dem zweiten Kompressionsraum wird der als Steuerraum wirkende erste Kompressionsraum mit der Kraftstoffhochdruckpumpe verbunden und der dem zweiten Kompressionsraum zugeordnete (bevorzugt auf derselben Seite des Druckbolzens angeordnete) Differenzdruckraum auf Niederdruck gelegt, so dass eine Verstellung eines Druckkolbens in den zweiten Kompressionsraum hinein erfolgt. Zur Komprimierung des Kraftstoffs im ersten Kompressionsraum nach der Beendigung des Kompressionsvorgangs im zweiten Kompressionsraum wird in analoger Weise vorgegangen.

Vorzugsweise sind jeder Funktionseinheit bestehend aus Kompressionsraum und Differenzdruckraum zwei Rückschlagventile zugeordnet, wobei Kraftstoff über ein erstes Rückschlagventil von dem Differenzdruckraum zu dem zugehörigen Kompressionsraum und über ein zweites Rückschlagventil von dem Kompressionsraum zu dem Kraftstoff-Hochdruckspeicher strömen kann.

Die zuvor beschriebene Ausführungsform ermöglicht eine Beschaltung der Steuerventile, bei der die Druckverstärkungseinrichtung deaktiviert ist, der Kraftstoff von der Hochdruckpumpe also ohne eine Auslösung der Kompressionsfunktion durch die Druckverstärkungseinrichtung hindurch gefördert werden kann. Bei einer derartigen Steuerventilschaltung, zu der als Alternative eine zuschaltbare Bypassleitung einsetzbar ist, kann das mit einer beschriebenen Druckverstärkungseinrichtung ausgerüstete Kraftstoffeinspritzsystem ohne die Druckverstärkungsfunktion (zumindest vorübergehend) betrieben werden. Anders ausgedrückt, kann der Kraftstoff durch die Druckverstärkungseinrichtung hindurch gefördert werden.

In Weiterbildung der Erfindung ist mit Vorteil vorgesehen, dass mindestens ein Differenzdruckraum, vorzugsweise beide Differenzdruckräume als radial äußere Ringräume und mindestens ein Kompressionsraum, vorzugsweise beide Kompressionsräume als Zentralräume, also radial innere und vorzugsweise axial von den Differenzdruckräumen beabstandete Räume ausgebildet sind. Für den Fall, dass das Übersetzungsverhältnis der Druckverstärkungseinrichtung unterhalb von 2 liegt (Übersetzungsverhältnis = Druck des von der Druckverstärkungseinrichtung komprimierten Kraftstoffs zu Druck des von der Kraftstoffhochdruckpumpe geförderten Kraftstoffs) ist diese Ausführungsform aufgrund einer größeren Wandstärke des Hohlkolbens hinsichtlich einer erhöhten Festigkeit der Druckverstärkungseinrichtung, hinsichtlich einer erleichterten Herstellbarkeit des Druckkolbens und hinsichtlich geringerer Leckagen im Betrieb von Vorteil. Für den Fall, dass das Übersetzungsverhältnis der Druckverstärkungseinrichtung oberhalb von 2 liegt, ist eine Bauform zu bevorzugen, bei der die Anordnung der Differenzdruckräume und der zugehörigen Kompressionsräume vertauscht ist, also die Kompressionsräume als Ringräume und die Differenzdruckräume als Zentralräume ausgebildet sind.

Fertigungstechnisch ist es von Vorteil, wenn das Gehäuse der Druckverstärkungseinrichtung aus einer den Druckkolben radial außen umschließenden Gehäusehülse und zwei an den Stirnseiten der Gehäusehülse anliegenden Gehäusebauteilen gebildet ist, welche bevorzugt mittels jeweils einer Überwurfmutter, die jeweils mit einem Außengewinde der Gehäusehülse zusammenwirkt, axial gegen die Gehäusehülse verspannt sind.

Bevorzugt dienen die Gehäusebauteile zur Halterung bzw. Aufnahme der Steuerventile und/oder der Rückschlagventile.

### Kurze Beschreibung der Zeichnungen

Weitere Vorteile, Merkmale und Einzelheiten der Erfindung ergeben sich aus der nachfolgenden Beschreibung bevorzugter Ausführungsbeispiele, sowie anhand der Zeichnungen; diese zeigen in:
- Fig. 1:: eine schematische Darstellung eines Kraftstoffeinspritzsystems für Brennkraftmaschinen mit einer zentralen Druckverstärkungseinrichtung,
- Fig. 2:: eine schematische Darstellung eines möglichen Aufbaus einer Druckverstärkungseinrichtung des in Fig. 1 gezeigten Kraftstoffeinspritzsystems und
- Fig. 3:: eine schematische Darstellung eines möglichen Aufbaus einer alternativen Druckverstärkungseinrichtung.

### Ausführungsformen der Erfindung

In den Figuren sind gleiche Bauteile und Bauteile mit der gleichen Funktion mit den gleichen Bezugszeichen gekennzeichnet.

In Fig. 1 ist ein Kraftstoffeinspritzsystem 1 für eine nicht gezeigte Brennkraftmaschine gezeigt. Aus einem Kraftstofftank 2 wird Kraftstoff mittels einer Vorförderpumpe 3 in einen Niederdruckbereich 15 des Kraftstoffeinspritzsystems 1 gefördert. Aus Übersichtlichkeitsgründen sind ein Kraftstofffilter, ein Wasserabscheider, und weitere zum Verständnis der Erfindung nicht notwendige, i.d.R. in der Praxis jedoch vorhandene Bauteile nicht dargestellt. Eine Zumesseinrichtung 4 dient in an sich bekannter Weise zur Saugregelung einer Kraftstoffhochdruckpumpe 5. Von der Kraftstoffhochdruckpumpe 5 wird Kraftstoff mit in diesem Ausführungsbeispiel ca. 1500 bis 2000 bar in eine zentrale, in Fig. 2 im Detail gezeigte Druckverstärkungseinrichtung 6 gefördert. Die Druckverstärkungseinrichtung 6 ist dabei, wie später noch erläutert werden wird, als doppelt wirkender Druckverstärker ausgebildet. Alternativ kann zusätzlich in Kraftstoffförderrichtung zwischen der Kraftstoffhochdruckpumpe 5 und der Druckverstärkungseinrichtung 6 ein nicht gezeigter Kraftstoffzwischenspeicher angeordnet werden.

Der von der Druckverstärkungseinrichtung 6 auf einen Druck von beispielsweise über 2500 bar komprimierte Kraftstoff gelangt in einen der Druckverstärkungseinrichtung 6 nachgeordneten Kraftstoff-Hochdruckspeicher 7 und von dort aus in eine Vielzahl von Injektoren 8, die den Kraftstoff jeweils in einen nicht dargestellten Brennraum einer Brennkraftmaschine einspritzen. Zur Realisierung einer Druckregelung im Kraftstoffeinspritzsystem 1 ist der Kraftstoff-Hochdruckspeicher 7 mit einem Drucksensor 9 ausgestattet. Der Drucksensor 9 ist signalleitend mit einem Steuergerät 10 verbunden, welches wiederum zusammen mit der Zumesseinheit 4 eine Regelschleife für die Kraftstoffhochdruckpumpe 5 bildet. Das Steuergerät 10 ist weiterhin signalleitend mit Steuerventilen 11, 12 der Druckverstärkungseinrichtung 6 sowie mit nicht gezeigten Steuerventilen der Injektoren 8 verbunden (die Signalleitungen sind strichliert dargestellt). Bei der Komprimierung von Kraftstoff mittels der Druckverstärkungseinrichtung 6 wird eine Differenzdruckmenge (Steuermenge) an Kraftstoff über eine Absteuerleitung 13 von der Druckverstärkungseinrichtung 6 bzw. aus später noch zu erläuternden Differenzdruckräumen in den Niederdruckbereich des Kraftstoffeinspritzsystems 1, in diesem Fall in Kraftstoffströmungsrichtung unmittelbar vor die Kraftstoffhochdruckpumpe 5 abgesteuert.

In Fig. 2 ist die in Fig. 1 lediglich angedeutete Druckverstärkungseinrichtung 6 schematisch im Detail dargestellt. Die beiden Steuerventile 11, 12 werden von der in Fig. 1 dargestellten Kraftstoffhochdruckpumpe 5 über eine Versorgungsleitung 14 mit komprimiertem Kraftstoff versorgt. Die Steuerventile 11, 12 sind über die Absteuerleitung 13 mit dem Niederdruckbereich 15 des Kraftstoffeinspritzsystems 1 verbindbar. Zusätzlich mündet aus dem ersten Steuerventil

11 eine erste Zuleitung 16 zu einem ersten Differenzdruckraum 17 und von dem zweiten Steuerventil 12 eine zweite Zuleitung 18 zu einem zweiten Differenzdruckraum 19 aus. Der erste Differenzdruckraum 17 ist als Ringraum ausgebildet und wird von einem ersten Gehäusebauteil 20, einer Gehäusehülse 21 und von einer ersten Stirnseite 22 eines Druckkolbens 23 begrenzt. Der Druckkolben 23 ist dabei als Doppelhohlkolben ausgebildet und begrenzt mit einem ersten Zapfen 24 des Gehäusebauteils 20 einen ersten Kompressionsraum 25, der auf einen radial inneren Abschnitt der ersten Stirnseite 22 des Druckkolbens 23 wirkt.

Über ein erstes Rückschlagventil 26 ist die erste Zuleitung 16 hydraulisch mit einer ersten Verbindungsleitung 27 zum bzw. vom ersten Kompressionsraum 25 verbindbar und die erste Verbindungsleitung 27 wiederum ist mittels eines zweiten Rückschlagventils 28 mit dem Kraftstoff-Hochdruckspeicher 7 verbindbar.

In analoger Weise ist die spiegelsymmetrische Druckverstärkungseinrichtung 6 in der rechten Zeichnungshälfte der Fig. 2 aufgebaut. Das zweite Steuerventil 12 ist über die zweite Zuleitung 18 mit dem zweiten Differenzdruckraum 19 verbunden, welcher von einer zweiten, der ersten Stirnseite 22 des Druckkolbens 23 gegenüberliegenden, Stirnseite 29, einem zweiten Gehäusebauteil 30 und der Gehäusehülse 21 begrenzt. Radial innerhalb des zweiten Differenzdruckraums 19 sowie in axialer Richtung versetzt hierzu ist ein zweiter Kompressionsraum 31 vorgesehen, der auf einen radial inneren Abschnitt der zweiten Stirnseite 29 des Druckkolbens 23 wirkt. Die zweite Zuleitung 18 ist über ein drittes Rückschlagventil 32 hydraulisch mit einer zweiten Verbindungsleitung 33, welche zentrisch durch einen zweiten Zapfen 34 des zweiten Gehäusebauteils 30 geführt ist und in den zweiten Kompressionsraum 31 mündet, verbindbar, wobei die zweite Verbindungsleitung 33 wiederum über ein viertes Rückschlagventil 35 mit dem Kraftstoff-Hochdruckspeicher 7 verbindbar ist.

Die beiden Gehäusebauteile 20, 30 sind über jeweils eine Überwurfmutter 36, 37 mit der Gehäusehülse 21 verschraubt. Die Gehäusebauteile 20, 30 dienen bevorzugt zur Aufnahme der lediglich schematisch angedeuteten, jeweils als 3/2-Wege-Ventil ausgebildeten Steuerventile 11, 12.

Die Funktionsweise der Druckverstärkungseinrichtung 6 ist wie folgt. Zur Komprimierung des Kraftstoffs im ersten Kompressionsraum 25 wird der erste Differenzdruckraum 17 mittels des ersten Steuerventils 11 mit dem Niederdruckbereich 15 verbunden. Gleichzeitig wird die Versorgungsleitung 14 mittels des zweiten Steuerventils 12 mit der zweiten Zuleitung 18 hydraulisch verbunden, so dass von der Kraftstoffhochdruckpumpe 5 geförderter Kraftstoff in den zweiten Differenzdruckraum 19 sowie über das dritte Rückschlagventil 32 in den als Steuerraum wirkenden zweiten Kompressionsraum 31 geleitet wird. Hierdurch bewegt sich der Druckkolben 23 in der Zeichnungsebene nach links, wodurch der Kraftstoff im ersten Kompressionsraum 25 komprimiert wird und über die erste Verbindungsleitung 27 durch das zweite Rückschlagventil 28 in den Kraftstoff-Hochdruckspeicher 7 strömt. Ein Kraftstoffstrom von dem Kraftstoff-Hochdruckspeicher 7 in den zweiten Kompressionsraum 31 wird durch das vierte Rückschlagventil 35 verhindert.

Nach Beendigung des Kompressionsvorgangs werden die Steuerventile 11 ,12 umgeschaltet. Dabei wird der zweite Differenzdruckraum 19 mittels des zweiten Steuerventils 12 mit dem Niederdruckbereich 15 des Kraftstoffeinspritzsystems 1 verbunden und die erste Zuleitung 16 hydraulisch mit der Versorgungsleitung 14 verbunden, so dass Kraftstoff sowohl in den ersten Differenzdruckraum 17 als auch über das erste Rückschlagventil 26 in den ersten, in diesem Fall als Steuerraum wirkenden Kompressionsraum 22 strömt. Aufgrund der Druckkraftdifferenz am Druckkolben 23 bewegt sich dieser in der Zeichnungsebene nach rechts und komprimiert dabei den Kraftstoff im zweiten Kompressionsraum 31, welcher durch die zweite Verbindungsleitung 33 und das Rückschlagventil 35 in den Kraftstoff-Hochdruckspeicher 7 strömt. Ein Kraftstoffstrom von dem Kraftstoff-Hochdruckspeicher 7 in den ersten Kompressionsraum 25 wird von dem zweiten Rückschlagventil 28 verhindert.

Auf diese Weise wird mittels der Druckverstärkungseinrichtung 6 ein quasi kontinuierlicher Hochdruckvolumenstrom in den Kraftstoff-Hochdruckspeicher 7 bereitgestellt.

Die zuvor beschriebene Ausführungsform eignet sich besonders für Einspritzsysteme, bei denen das Übersetzungsverhältnis der Druckverstärkungseinrichtung (Druck des von der Druckverstärkungseinrichtung 6 komprimierten Kraftstoffes zu Druck des Kraftstoffes in Strömungsrichtung hinter der Kraftstoffhochdruckpumpe 5) von über 2.

Das in Fig. 3 gezeigte Ausführungsbeispiel einer Druckverstärkungseinrichtung 6 entspricht im Wesentlichen dem zuvor beschriebenen Ausführungsbeispiel gemäß Fig. 2 mit dem wesentlichen Unterschied, dass der erste Differenzdruckraum 17 und der erste Kompressionsraum 25 sowie der zweite Differenzdruckraum 19 und der zweite Kompressionsraum 31 vertauscht angeordnet sind, also die Differenzdruckräume 17, 19 als Zentralräume und die Kompressionsräume 25, 31 als von den Zapfen 24, 34 des ersten bzw. zweiten Gehäusebauteils 20, 30 in axialer Richtung durchsetzte Ringräume ausgebildet sind. Diese Ausführungsform eignet sich besonders, insbesondere aufgrund der größeren Wandstärke s des Druckkolbens 23 radial außerhalb der Zapfen 24, 34 bei Übersetzungsverhältnissen der Druckverstärkungseinrichtung 6 unterhalb von 2.

Über die Versorgungsleitung 14 wird die Druckverstärkungseinrichtung 6 mit von der Kraftstoffhochdruckpumpe 5 (vgl. Fig. 1) gefördertem Kraftstoff versorgt. Zur Komprimierung des Kraftstoffs im zweiten Kompressionsraum 31 (Ringraum), welcher radial innen von dem zweiten Zapfen 34 und radial außen von der Gehäusehülse 21 begrenzt wird und in den der äußere ringförmige Abschnitt der zweiten Stirnseite 29 des Druckkolbens 23 hineinragt, wird der zweite Differenzdruckraum 19 (Zentralraum) mittels des zweiten Steuerventils 12 mit dem Niederdruckbereich 15 verbunden. Gleichzeitig wird die Versorgungsleitung 14 mittels des ersten Steuerventils 11 mit der ersten Zuleitung 16 hydraulisch verbunden, so dass von der Kraftstoffhochdruckpumpe 5 Kraftstoff in den ersten Differenzdruckraum 17 sowie über das erste Rückschlagventil 26 in den als Steuerraum wirkenden ersten Kompressionsraum 25 geleitet wird. Hierdurch bewegt sich der Druckkolben in der Zeichnungsebene nach rechts, wodurch der Kraftstoff im zweiten Kompressionsraum 31 komprimiert wird und über die zweite Verbindungsleitung 33 durch das vierte Rückschlagventil 35 in den Kraftstoff-Hochdruckspeicher 7 strömt. Ein Kraftstoffstrom von dem Kraftstoff-Hochdruckspeicher 7 in den ersten Kompressionsraum 25 (in diesem Fall Steuerraum) wird durch das zweite Rückschlagventil 28 verhindert.

Zur anschließenden Kompression des Kraftstoffs im ersten Kompressionsraum 25 werden die Steuerventile 11, 12 mittels des in Fig. 1 schematisch angedeuteten Steuergerätes 10 umgeschaltet und zwar derart, dass der erste Kompressionsraum 17 mit dem Niederdruckbereich 15 verbunden ist und gleichzeitig die Versorgungsleitung 14 mittels des zweiten Steuerventils 12 mit der zweiten Zuleitung 18 hydraulisch verbunden ist, so dass von der Kraftstoffhochdruckpumpe 5 geförderter Kraftstoff in den zweiten Differenzdruckraum 19 sowie über das dritte Rückschlagventil in den als Steuerraum wirkenden zweiten Kompressionsraum 32 geleitet wird, wodurch sich der Druckkolben 23 in der Zeichnungsebene nach links bewegt und der Kraftstoff im ersten Kompressionsraum 25 komprimiert und über das zweite Rückschlagventil 28 in den Kraftstoff-Hochdruckspeicher 7 gefördert wird. Ein Kraftstoffstrom von dem Kraftstoff-Hochdruckspeicher 7 in den zweiten Kompressionsraum 31 wird dabei durch das vierte Rückschlagventil 35 verhindert.

## Patentansprüche

1. Druckverstärkungseinrichtung für ein Kraftstoffeinspritzsystem (1),
**dadurch gekennzeichnet,**
**dass** die Druckverstärkungseinrichtung (6) einen ersten Kompressionsraum (25) und mindestens einen zweiten mit dem ersten Kompressionsraum (25) mechanisch oder hydraulisch gekoppelten Kompressionsraum (31) aufweist, und dass der erste Kompressionsraum (25) einen ersten Steuerraum zur Komprimierung des Kraftstoffs im zweiten Kompressionsraum (31) und der zweite Kompressionsraum (31) einen zweiten Steuerraum zur Kompression des Kraftstoffs im ersten Kompressionsraum (25) bildet.

2. Druckverstärkungseinrichtung nach Anspruch 1,
**dadurch gekennzeichnet,**
**dass** dem ersten Kompressionsraum (25) ein erster Differenzdruckraum (17) und dem zweiten Kompressionsraum (31) ein zweiter Differenzdruckraum (19) zugeordnet ist, und dass der erste Differenzdruckraum (17) zur Komprimierung des Kraftstoffs im ersten Kompressionsraum (25) hydraulisch mit einem Niederdruckbereich (15) des Kraftstoffeinspritzsystems (1) verbindbar ist, und dass der zweite Differenzdruckraum (19) zur Komprimierung des Kraftstoffs im zweiten Kompressionsraum (31) hydraulisch mit dem Niederdruckbereich (15) des Kraftstoffeinspritzsystems (1) verbindbar ist.

3. Druckverstärkungseinrichtung nach einem der Ansprüche 1 oder 2,
**dadurch gekennzeichnet,**
**dass** der erste und der zweite Kompressionsraum (25, 31) mittels eines gemeinsamen Druckkolbens (23) gekoppelt sind, der alternierend in zwei gegenüberliegende Verstellrichtungen kraftstoffkomprimierend angeordnet ist.

4. Druckverstärkungseinrichtung nach Anspruch 3,
**dadurch gekennzeichnet,**
**dass** der Druckkolben (23) als Doppelhohlkolben mit zwei axial beabstandeten, endseitigen, jeweils einen Kompressionsraum (25, 31) oder einen Differenzdruckraum (17, 19) begrenzenden Hohlkammern ausgebildet ist.

5. Druckverstärkungseinrichtung nach einem der Ansprüche 1 bis 4,
**dadurch gekennzeichnet,**
**dass** der Funktionseinheit aus erstem Kompressionsraum (25) und erstem Differenzdruckraum (17) ein, insbesondere als 3/2-Wege-Ventil ausgebildetes, erstes Steuerventil (11) und der Funktionseinheit aus zweitem Kompressionsraum (31) und zweitem Differenzdruckraum (19) ein zweites, insbesondere als 3/2-Wege-Ventil ausgebildetes, Steuerventil (12) zugeordnet ist.

6. Druckverstärkungseinrichtung nach einem der Ansprüche 2 bis 5,
**dadurch gekennzeichnet,**
**dass** der erste Differenzdruckraum (17) oder eine erste Zuleitung (16) zum ersten Differenzdruckraum (17) über ein in Richtung des ersten Kompressionsraums (25) öffnendes erstes Rückschlagventil (26) mit dem ersten Kompressionsraum (25) hydraulisch verbindbar ist, und dass der erste Kompressionsraum (25) über ein in Richtung eines Kraftstoff-Hochdruckspeichers (7) öffnendes zweites Rückschlagventil (28) hydraulisch mit dem Kraftstoffspeicher verbindbar ist, und dass der zweite Differenzdruckraum (19) oder eine zweite Zuleitung (18) zum zweiten Differenzdruckraum (19) über ein in Richtung des zweiten Kompressionsraums (31) öffnendes drittes Rückschlagventil (32) mit dem zweiten Kompressionsraum (31) hydraulisch verbindbar ist, und dass der zweite Kompressionsraum (31) über ein in Richtung des Kraftstoffspeichers öffnendes viertes Rückschlagventil (35) hydraulisch mit dem Kraftstoff-Hochdruckspeicher (7) verbindbar ist.

7. Druckverstärkungseinrichtung nach einem der Ansprüche 1 bis 6,
**dadurch gekennzeichnet,**
**dass** beide Differenzdruckräume (17, 19) und beide Kompressionsräume (25, 31) gleichzeitig mit einem Förderdruck einer Hochdruckpumpe beaufschlagbar sind.

8. Druckverstärkungseinrichtung nach einem der Ansprüche 2 bis 7,
**dadurch gekennzeichnet,**
**dass** mindestens ein Differenzdruckraum (17, 19), vorzugsweise jeweils beide Differenzdruckräume (17, 19), als Ringraum und mindestens ein Kompressionsraum (25, 31), vorzugsweise jeweils beide Kompressionsräume (25, 31), als radial innerer Zentralraum ausgebildet sind.

9. Druckverstärkungseinrichtung nach einem der Ansprüche 1 bis 8,
**dadurch gekennzeichnet,**
**dass** die Druckverstärkungseinrichtung (6) zwei axial beabstandete, an einer Gehäusehülse (231), insbesondere mittels jeweils einer Überwurfmutter (36, 37), festgelegte Gehäusebauteile (20, 30) aufweist.

10. Druckverstärkungseinrichtung nach Anspruch 9,
**dadurch gekennzeichnet,**
**dass** das erste und das zweite Rückschlagventil (26, 28) und/oder das erste Steuerventil (11) dem ersten Gehäusebauteil (20) zugeordnet sind/ist.

11. Druckverstärkungseinrichtung nach einem der Ansprüche 9 oder 10,
**dadurch gekennzeichnet,**
**dass** das dritte und das vierte Rückschlagventil (32, 35) und/oder das zweite Steuerventil (12) dem zweiten Gehäusebauteil (30) zugeordnet sind/ist.

## Claims

1. Pressure boosting device for a fuel injection system (1),
**characterized**
**in that** the pressure boosting device (6) has a first compression chamber (25) and has at least one second compression chamber (31) which is mechanically or hydraulically coupled to the first compression chamber (25), and in that the first compression chamber (25) forms a first control chamber for the compression of the fuel in the second compression chamber (31), and the second compression chamber (31) forms a second control chamber for the compression of the fuel in the first compression chamber (25).

2. Pressure boosting device according to Claim 1,
**characterized**
**in that** the first compression chamber (25) is assigned a first differential pressure chamber (17) and the second compression chamber (31) is assigned a second differential pressure chamber (19), and in that, for the compression of the fuel in the first compression chamber (25), the first differential pressure chamber (17) can be hydraulically connected to a low-pressure region (15) of the fuel injection system (1), and in that, for the compression of the fuel in the second compression chamber (31), the second differential pressure chamber (19) can be hydraulically connected to the low-pressure region (15) of the fuel injection system (1).

3. Pressure boosting device according to either of Claims 1 and 2,
**characterized**
**in that** the first and the second compression chambers (25, 31) are coupled by means of a common pressure piston (23) which is arranged so as to compress fuel alternately in two opposite adjusting directions.

4. Pressure boosting device according to Claim 3,
**characterized**
**in that** the pressure piston (23) is formed as a double hollow piston with two axially spaced-apart, end-side hollow chambers which delimit in each case a compression chamber (25, 31) or a differential pressure chamber (17, 19).

5. Pressure boosting device according to one of Claims 1 to 4,
**characterized**
**in that** the functional unit composed of first compression chamber (25) and first differential pressure chamber (17) is assigned a first control valve (11) designed in particular as a 3/2 directional control valve, and the functional unit composed of second compression chamber (31) and second differential pressure chamber (19) is assigned a second control valve (12) designed in particular as a 3/2 directional control valve.

6. Pressure boosting device according to one of Claims 2 to 5,
**characterized**
**in that** the first differential pressure chamber (17) or a first feed line (16) to the first differential pressure chamber (17) can be hydraulically connected to the first compression chamber (25) via a first check valve (26) which opens in the direction of the first compression chamber (25), and in that the first compression chamber (25) can be hydraulically connected to the fuel accumulator via a second check valve (28) which opens in the direction of a fuel high-pressure accumulator (7), and in that the second differential pressure chamber (19) or a second feed line (18) to the second differential pressure chamber (19) can be hydraulically connected to the second compression chamber (31) via a third check valve (32) which opens in the direction of the second compression chamber (31), and in that the second compression chamber (31) can be hydraulically connected to the fuel high-pressure accumulator (7) via a fourth check valve (35) which opens in the direction of the fuel accumulator.

7. Pressure boosting device according to one of Claims 1 to 6,
**characterized**
**in that** the two differential pressure chambers (17, 19) and the two compression chambers (25, 31) can be simultaneously acted on with a delivery pressure of a high-pressure pump.

8. Pressure boosting device according to one of Claims 2 to 7,
**characterized**
**in that** at least one differential pressure chamber (17, 19), preferably in each case both differential pressure chambers (17, 19), is/are designed as an annular chamber, and at least one compression chamber (25, 31), preferably in each case both compression chambers (25, 31), is/are designed as a radially inner central chamber.

9. Pressure boosting device according to one of Claims 1 to 8,
**characterized**
**in that** the pressure boosting device (6) has two axially spaced-apart housing components (20, 30) which are fixed to a housing sleeve (231), in particular by means of in each case one sleeve nut (36, 37).

10. Pressure boosting device according to Claim 9,
**characterized**
**in that** the first and the second check valve (26, 28) and/or the first control valve (11) are/is assigned to the first housing component (20).

11. Pressure boosting device according to either of Claims 9 and 10,
**characterized**
**in that** the third and the fourth check valve (32, 35) and/or the second control valve (12) are/is assigned to the second housing component (30).

## Revendications

1. Système d'amplification de pression pour un système d'injection de carburant (1), **caractérisé en ce que** le système d'amplification de pression (6) comporte une première chambre de compression (25) et au moins une deuxième chambre de compression (31) couplée de façon mécanique ou de façon hydraulique à la première chambre de compression (25) et que la première chambre de compression (25) forme une première chambre de commande pour comprimer le carburant dans la deuxième chambre de compression (31) et que la deuxième chambre de compression (31) forme une deuxième chambre de commande pour comprimer le carburant dans la première chambre de compression (25).

2. Système d'amplification de pression selon la revendication 1, **caractérisé en ce qu'**une première chambre de pression différentielle (17) est associée à la première chambre de compression (25) et qu'une deuxième chambre de pression différentielle (19) est associée à la deuxième chambre de compression (31) et que la première chambre de pression différentielle (17) peut être reliée de façon hydraulique à une zone de basse pression (15) du système d'injection de carburant (1) pour comprimer le carburant dans la première chambre de compression (25) et que la deuxième chambre de pression différentielle (19) peut être reliée de façon hydraulique à la zone de basse pression (15) du système d'injection de carburant (1) pour comprimer le carburant dans la deuxième chambre de compression (31).

3. Système d'amplification de pression selon l'une quelconque des revendications 1 ou 2, **caractérisé en ce que** la première et la deuxième chambre de compression (25, 31) sont couplées à l'aide d'un piston de compression (23) commun disposé en alternance dans deux directions de déplacement opposées de façon à comprimer le carburant injecté.

4. Système d'amplification de pression selon la revendication 3, **caractérisé en ce que** le piston de compression (23) prend la forme d'un piston à double creux doté de deux compartiments creux espacés dans le plan axial, situés du côté d'extrémité et délimitant respectivement une chambre de compression (25, 31) ou une chambre de pression différentielle (17, 19).

5. Système d'amplification de pression selon l'une quelconque des revendications 1 à 4, **caractérisé en ce qu'**une première soupape de commande (11) prenant notamment la forme d'une soupape à 3/2 voies est associée à l'unité fonctionnelle composée de la première chambre de compression (25) et de la première chambre de pression différentielle (17) et qu'une deuxième soupape de commande (12) prenant notamment la forme d'une soupape à 3/2 voies est associée à l'unité fonctionnelle composée de la deuxième chambre de compression (31) et de la deuxième chambre de pression différentielle (19).

6. Système d'amplification de pression selon l'une quelconque des revendications 2 à 5, **caractérisé en ce que** la première chambre de pression différentielle (17) ou une première conduite d'amenée (16) à la première chambre de pression différentielle (17) peut être reliée de façon hydraulique à la première chambre de compression (25) par le biais d'une première soupape de retenue (26) s'ouvrant en direction de la première chambre de compression (25) et que la première chambre de compression (25) peut être reliée de façon hydraulique à l'accumulateur de carburant par le biais d'une deuxième soupape de retenue (28) s'ouvrant en direction d'un accumulateur de carburant sous haute pression (7) et que la deuxième chambre de pression différentielle (19) ou une deuxième conduite d'amenée (18) à la deuxième chambre de pression différentielle (19) peut être reliée de façon hydraulique à la deuxième chambre de compression (31) par le biais d'une troisième soupape de retenue (32) s'ouvrant en direction de la deuxième chambre de compression (31) et que la deuxième chambre de compression (31) peut être reliée de façon hydraulique à l'accumulateur de carburant sous haute pression (7) par le biais d'une quatrième soupape de retenue (35) s'ouvrant en direction de l'accumulateur de carburant.

7. Système d'amplification de pression selon l'une quelconque des revendications 1 à 6, **caractérisé en ce que** les deux chambres de pression différentielle (17, 19) et les deux chambres de compression (25, 31) peuvent être alimentées simultanément avec la pression provenant d'une pompe à haute pression.

8. Système d'amplification de pression selon l'une quelconque des revendications 2 à 7, **caractérisé en ce qu'**au moins une chambre de pression différentielle (17, 19), de préférence respectivement les deux chambres de pression différentielle (17, 19), prennent la forme d'une chambre annulaire et qu'au moins une chambre de compression (25, 31), de préférence respectivement les deux chambres de compression (25, 31), prennent la forme d'une chambre centrale placée à l'intérieur dans le plan radial.

9. Système d'amplification de pression selon l'une quelconque des revendications 1 à 8, **caractérisé en ce que** le système d'amplification de pression (6) comporte deux composants de boîtier (20, 30) espacés dans le plan axial et fixés à un fourreau de boîtier (231), notamment à l'aide, respectivement, d'un écrou-raccord (36, 37).

10. Système d'amplification de pression selon la revendication 9, **caractérisé en ce que** la première et la deuxième soupape de retenue (26, 28) et/ou la première soupape de commande (11) sont associées/est associée au premier composant de boîtier (20).

11. Système d'amplification de pression selon l'une quelconque des revendications 9 ou 10, **caractérisé en ce que** la troisième et la quatrième soupape de retenue (32, 35) et/ou la deuxième soupape de commande (12) sont associées/est associée au deuxième composant de boîtier (30).
